# EUROPÄISCHE PATENTSCHRIFT

(11) **EP 1 172 208 B1**
(45) Veröffentlichungstag und Bekanntmachung des Hinweises auf die Patenterteilung: **01.10.2003**
(21) Anmeldenummer: 01114760.0
(22) Anmeldetag: 25.06.2001
(51) Int. Cl.: B41F 31/02, B41F 7/36

(54) **Druckmaschine und Verfahren zur Beeinflussung einer Emulsion in einer Druckmaschine**
Printing press and method for treating an emulsion in a printing press
Machine à imprimer et procédé pour traiter une émulsion dans une machine à imprimer

(30) Priorität: 03.07.2000 DE 10032281
(43) Veröffentlichungstag der Anmeldung: 16.01.2002
(73) Patentinhaber: Heidelberger Druckmaschinen Aktiengesellschaft, 69115 Heidelberg (DE)
(72) Erfinder: Frankenberger, Eckart, Dr., 64285 Darmstadt (DE)

(56) Entgegenhaltungen:
- DE-A- 2 948 486
- DATABASE WPI Section PQ, Week 198115 Derwent Publications Ltd., London, GB; Class P75, AN 1981-D3325D XP002175283 -& SU 751 659 A (OMSK POLY), 30. Juli 1980 (1980-07-30)
- PATENT ABSTRACTS OF JAPAN vol. 007, no. 173 (M-232), 30. Juli 1983 (1983-07-30) & JP 58 076278 A (MITSUBISHI JUKOGYO KK), 9. Mai 1983 (1983-05-09)

## Beschreibung

Die Erfindung betrifft ein Verfahren zur Beeinflussung einer aus einer Druckfarbe und einem Feuchtmittel bestehenden Emulsion in einer Druckmaschine und eine zur Durchführung des Verfahrens geeignete Druckmaschine.

Kurzzeitige Veränderungen der zwischen Walzen einer Druckmaschine vorhandenen Pressung oder Umfangsoberflächengeschwindigkeitsdifferenz können vom Überrollen eines Zylinderkanals eines Druckformzylinders durch eine Auftragswalze oder vom Aufschlagen einer Heberwalze auf eine Walze oder durch ähnliche stoßartige Be- und Entlastungen eines Farb- oder Peuchtwerkes verursacht werden. Die Veränderungen haben in Emulsionsfilmen auf den von den Veränderungen betroffenen beiden Walzen streifenförmige Emulsionsstörungen zur Folge, welche von den Walzen auf eine Druckform des Druckformzylinders übertragen werden und die Druckqualität erheblich mindern.

Um diesem Problem zu begegnen wurden bisher die Stöße und deren Weiterleitung unterdrückende Maßnahmen, wie z. B. die Stöße elastisch und dämpfend aufnehmende Walzenbezüge und besonders steife Walzenlagerungen, in Betracht gezogen. Durch diese Maßnahmen konnten die Emulsionsstreifen nicht im erhofften Maße reduziert werden.

Die Anwendung von Ultraschallwellen in Druckmaschinen ist grundsätzlich bekannt, jedoch nicht mit Bezug auf die vorstehend erläuterte Problematik.

Beispielsweise ist in der WO 91/18744 ein Verfahren zur Beseitigung von Gasblasen in einer für Flexo- oder Tiefdruck verwendeten Druckfarbe beschrieben, bei welchem Ultraschallenergie in die Druckfarbe geleitet und auf diese Weise die Schaumbildung verringert wird. Die Ultraschallenergie kann über Anilox- oder Tiefdruckwalzen, Farbwannen oder mit Ultraschall-Aktuaturen ausgerüstete Kammerrakeln der Druckfarbe zugeführt werden.

Ein weiteres Beispiel für die Verwendung von Ultraschallwellen in Druckmaschinen ist ein in der JP-SHO 62-134264 beschriebenes Verfahren zur Zufuhr einer Druckfarbe an eine Tiefdruckform, bei welchem gemäß einer von mehreren Ausführungsformen von einer Linse gebündelte Ultraschallwellen auf die Tiefdruckform gerichtet werden. Eine aus der Druckfarbe und einem Feuchtmittel bestehende Emulsion wird beim Tiefdruck bekanntermaßen nicht verwendet.

Ein anderes Beispiel für die Verwendung von Ultraschallwellen in Druckmaschinen ist in der DE 29 48 486 A1 beschrieben. Bei dem darin beschriebenen Farb- und Feuchtwerk ist die Oberfläche von auf einer Walze befindlichen Farb- und/oder Farb-Feuchtflüssigkeitsschichten durch mittels einer Ultraschallquelle erzeugte Schwingungen deformier- und/oder aufreißbar, um die Freigabe und nicht das Emulgieren von in der Farbe eingeschlossenem Wasser zu befördern und dem Auftreten sogenannter Farb-Wasser-Emulsionsnester entgegenzutreten. Das freigegebene Wasser kann mit einer Trockenvorrichtung behandelt werden.

Noch ein weiteres Beispiel für die Verwendung von Ultraschallwellen in Druckmaschinen ist ein in der JP-HEI 3-90359 beschriebenes Verfahren zur Steuerung des Wassergehaltes einer Druckfarbeemulsion eines Farbwerkes. Bei diesem Verfahren wird mittels eines in einer Wasserabspaltungseinrichtung angeordnete Ultraschallschwingers die Druckfarbeemulsion einerseits in Druckfarbe und andererseits in Wasser separiert. Während der Separation befindet sich die Druckfarbeemulsion auf keiner Walze des Farbwerkes, sondern in der Wasserabspaltungseinrichtung.

Ferner ist in der DE 198 27 295 A1 eine Dosiereinrichtung für ein flüssiges Medium beschrieben, bei welcher das Medium mittels eines Vibrationselementes in Vibration versetzt wird. Das Vibrationselement kann als ein auf die Oberfläche einer Schöpfwalze wirkender Ultraschallgeber ausgebildet sein. Das Medium ist entweder Lack oder Feuchtmittel und in keinem Fall eine aus einer Druckfarbe und einem Feuchtmittel bestehende Emulsion.

Die vorstehend genannten Schriften (WO 91/18744, JP-SHO 62-134264, DE 29 48 486 A1, JP-HEI 3-90359, DE 198 27 295 A1) geben somit keinerlei Anregungen zur Lösung der eingangs geschilderten Problematik (streifenförmige Emulsionsstörungen) und bilden bezüglich der Erfindung lediglich ferneren Stand der Technik.

Deshalb liegt der Erfindung die Aufgabe zu Grunde, ein Verfahren anzugeben, durch welches die Druckqualität verbessert wird, und mindestens eine für die Durchführung des Verfahrens geeignete Druckmaschine zu schaffen.

Die gestellte Aufgabe wird durch ein Verfahren mit den Merkmalen des Anspruchs 1 und durch eine Druckmaschine mit den Merkmalen des Anspruchs 3 gelöst.

Beim erfindungsgemäßen Verfahren zur Beeinflussung einer aus einer Druckfarbe und einem Feuchtmittel bestehenden Emulsion auf einer Walze in einer Druckmaschine werden in die auf der Walze befindliche Emulsion Schwingungen eingeleitet, die mittels eines Schwingungserregers der Druckmaschine erzeugt werden, der dazu mit einer Ultraschall entsprechenden Frequenz schwingt, wobei die Walze mittels des Schwingungserregers in Schwingungen versetzt wird, welche Axialschwingungen der Walze sind.

Der Erfindung liegt die Erkenntnis zu Grunde, dass unter der Voraussetzung, dass sich die Emulsion dabei als ein dünner Emulsionsfilm auf einer Umfangsoberfläche der Walze befindet, ein Emulgieren mittels des mit der Ultraschallfrequenz schwingenden Schwingungserregers befördert werden kann. Diese Erkenntnis steht im krassen Gegensatz zum aus der JP-Hei 3-90359 bekannten Verfahren, bei welchem mittels des Ultraschalls ein Demulgieren befördert werden soll.

Die erfindungsgemäße Druckmaschine mit einer eine aus einer Druckfarbe und einem Feuchtmittel bestehende Emulsion fiihrenden Walze ist zur Durchführung des erfindungsgemäßen Verfahrens geeignet und zeichnet sich dadurch aus, dass der Walze ein diese in Schwingungen versetzender und mit einer Ultraschall entsprechenden Frequenz schwingender Schwingungserreger zugeordnet ist und dass die Walze aus einer Walzenachse und einer die Emulsion führenden Walzenhülse besteht, welche durch den Schwingungserreger in Längsrichtung der Walzenachse zum Schwingen anregbar auf der Walzenachse gelagert ist.

Durch die Schwingungen der Walze und der auf dieser befindlichen Emulsion wird das Emulgieren des Feuchtmittels mit der Druckfarbe auf dem gesamten Teil der von der Emulsion bedeckten Umfangsoberfläche der Walze verbessert. Ein die Walze oder mehrere derartig zum Schwingen angeregte Walzen umfassendes Farbwerk benötigt insgesamt weniger Walzen als ein konventionelles Farbwerk, um die Druckfarbe aufzubereiten.

Eine Weiterbildung der erfindungsgemäßen Druckmaschine zeichnet sich dadurch aus, dass neben der Walze mindestens eine auf die Walze gerichtete Ultraschallquelle angeordnet ist. Durch Ultraschallwellen der Ultraschallquelle, welche auf die Emulsion auf der rotierenden Walze treffen, wird das Emulgieren ebenfalls verbessert. Streifenförmige Emulsionsstörungen werden durch die Ultraschallwellen beseitigt, noch bevor die Emulsionsstörungen in einer dem Schablonieren ähnlichen Weise von der Walze auf eine andere Walze oder eine Druckform übertragen werden können.

Funktionell und konstruktiv vorteilhafte Weiterbildungen des erfindungsgemäßen Verfahrens und der erfindungsgemäßen Druckmaschine sind in den Unteransprüchen genannt und ergeben sich aus der nachfolgenden Beschreibung und der dazugehörigen Zeichnung:

In dieser zeigt:
- Figur 1: eine Walze und einen von der Walze separat angeordneten Schwingungserreger und
- Figur 2: einen in der Walze angeordneten Schwingungserreger.

In der Figur 1 ist eine Druckmaschine 1 im Ausschnitt dargestellt. Der Ausschnitt zeigt einen Druckformzylinder 2 mit einer Druckform 3, auf welcher eine Walze 4 als eine Auftragswalze abrollt. Die Druckform 3 ist eine Flachdruckform (Planographic Printing Form) für den Offsetdruck. Die gummibezogene, weich-elastische Walze 4 und eine letztere frikativ antreibende Walze 5 sind Bestandteile eines nur ausschnittsweise gezeigten Farbwerkes 6 der Druckmaschine 1. Letztere enthält zur Einfeuchtung der Druckform 3 ein aus Walzen bestehendes Feuchtwerk, welches bekannter Art ist und deshalb nicht dargestellt werden braucht. Die verchromte, harte Walze 5 ist eine axial changierende Reibwalze.

In Drehrichtung des Druckformzylinders 2 gesehen, liegt die Walze 4 als letzte Walze des Farbwerks 6 vor einem Gummituchzylinder 7 an der Druckform 3 an. Ein der Walze 4 zugeordneter und als eine Ultraschallquelle 8 ausgebildeter Schwingungserreger der Druckmaschine 1 ist auf einen Umfangsbereich der Walze 4 fokussiert, welcher in Drehrichtung der Walze 4 gesehen einer gemeinsamen Kontaktlinie der Walzen 4 und 5 nachgeordnet und einer gemeinsamen Kontaktlinie 10 der Walze 4 und der Druckform 3 vorgeordnet ist. Die Kontaktlinie 9 ist eine Flüssigkeitsannahmelinie und die Kontaktlinie 10 eine Flüssigkeitsabgabelinie der Walze 4. Die Ultraschallquelle 8 ist aus Piezo-Elementen 11, 12, 13 zusammengesetzt und erstreckt sich über die von einer filmförmigen Druckfarbe-Feuchtmittelemulsion 14 bedeckte Axiallänge der Walze 4.

Die Funktion der Ultraschallquelle 8 ist folgende:

Eine während des aufeinander Abrollens der Walzen 4 und 5 und z. B. durch das Überrollen eines Zylinderkanals 15 des Druckformzylinders 2 verursachter Stoß kann zu einer streifenförmigen und parallel zur Kontaktlinie 9 verlaufenden Emulsionsstörung 16 innerhalb der ansonsten ungestörten Emulsion 14 führen. Beim Eintritt der Walze 4 in den Zylinderkanal 15 verringern sich schlagartig die Pressung und der Schlupf zwischen den Walzen 4 und 5 im Bereich der Kontaktlinie 9. Beim Austritt der Walze 4 aus dem Zylinderkanal 15 erhöhen sich die Pressung und der Schlupf schlagartig wieder. Die Pressung und der Schlupf, d. h. das Umfangsoberflächengeschwindigkeitsverhältnis, zwischen den Walzen 4 und 5 sind das Emulgieren der Druckfarbe und des Feuchmittels auf der Walze 4 beeinflussende Größen, durch deren schlagartige Änderungen die Emulsionsstörung 16 hervorgerufen wird. Um die gestörte Emulsion 14 zu homogenisieren, so weit dies möglich ist, und die Auffälligkeit der Emulsionsstörung 15 im Druckbild zu verringern, wird mittels fokussierter Ultraschallwellen 16, 17, 18 der Ultraschallquelle 8 nicht nur die Emulsionsstörung 15, sondern die gesamte Filmoberfläche der Emulsion 14 im Laufe von deren Vorbeitransport an der Ultraschallquelle 8 behandelt. Durch die auftreffenden Ultraschallwellen 16, 17, 18 wird die Walze 4 und auf dieser die Emulsion 14 in Schwingungen versetzt, deren Frequenz im für Ultraschall typischen Bereich liegt. Dadurch wird erreicht, dass das Feuchtmittel und die Druckfarbe, welche im Bereich der Emulsionsstörung 15 durch den Stoß lokal stark demulgiert sind, schnell wieder emulgieren. Die Beseitigung der Emulsionsstörung 16 erfolgt noch bevor diese die Kontaktlinie 10 erreicht und auf die Druckform 3 übertragen werden kann. Durch eine entsprechende Einstellung der Ultraschallquelle 8 ist die Intensität der Ultraschallwellen 16, 17, 18 variierbar. In Abhängigkeit von der Einstellung der Intensität können verschiedene Emulgiergrade der Emulsion 14 auf der Walze 4 eingestellt werden. Neben der bereits beschriebenen und das Emulgieren verbessernden Wirkung der Ultraschallwellen 17, 18, 19 unmittelbar innerhalb jenes Umfangsbereiches 20 der Walze 4, in welchem die Ultraschallwellen 17, 18, 19 auftreffen, haben letztere auch eine Fernwirkung innerhalb des Walzenspaltes bzw. der Kontaktlinie 9 zwischen den Walzen 4 und 5. Die durch die Ultraschallwellen 16, 17, 18 in Mikroschwingungen relativ zur Walze 5 versetzte Walze 4 bewirkt regelmäßige Mikrostörungen der Emulsion 14. Die gewollt erzeugten und während des Druckens permanent hervorgerufenen "Mikrostörungen" überlagern die ungewollte und viel stärkere Emulsionsstörung 16, so dass diese im Druckbild kaum noch auffällt, falls es durch den Einsatz der Ultraschallquelle 8 nicht gelingen sollte, die Emulsionsstörung 16 vor deren Übertragung auf die Druckform 3 vollständig zu beseitigen.

In der Figur 2 ist gezeigt, dass der Walze 4 ein diese in Schwingungen einer Ultraschall entsprechenden Frequenz versetzender weiterer Schwingungserreger 21 zugeordnet ist, der z. B. statt der Ultraschallquelle 8 eingeschaltet werden kann. Es ist ersichtlich, dass die Walze 4 in mehrteiliger Ausbildung aus einer Walzenachse 22 und einer mittels einer Gleitbuchse 23 drehbar und axial verschiebbar auf der Walzenachse 22 gelagerten Walzenhülse 24 besteht. Der als ein Piezo-Element ausgebildete Schwingungserreger 21 ist mit seiner einen Seite an der Walzenachse 22 abgestützt und kann auch an einem anderen gestellfesten Teil abgestützt sein. Mit seiner anderen Seite drückt der Schwingungserreger 21 auf eine Seitenfläche der Walzenhülse 24 und eine in diese Seitenfläche übergehende Seitenfläche der Gleitbuchse 23. Durch eine entsprechende Bestromung wird der Schwingungserreger 21 in eine Ultraschallschwingung versetzt, welche der Schwingungserreger 21 über seine an der Walzenhülse 24 anliegende Seite auf die Walzenhülse 24 überträgt, so dass dadurch dieser Mikroschwingungen in Axialrichtungen der Walze 4 mit einer Ultraschall entsprechenden Frequenz aufgezwungen werden. Durch diese axiale Mikroschwingungen verbessert sich das Emulgierverhalten der Emulsion 14 nicht nur im Bereich der Emulsionsstörung 16, sondern auf der gesamten Umfangsoberfläche der Walzenhülse 24. Es kann vorgesehen sein, dass zusätzlich zur Walze 4 eine weitere Walze, vorzugsweise eine weitere Farbauftragswalze, oder weitere Walzen, vorzugsweise weitere Farbauftragswalzen, des Farbwerks 6 mit einem dem Schwingungserreger 21 konstruktiv und funktionell entsprechenden Schwingungserreger ausgerüstet ist bzw. sind. Ebenso kann eine Feuchtauftragswalze des bereits erwähnten Feuchtwerkes mit einem dem Schwingungserreger 21 entsprechenden Schwingungserreger ausgerüstet sein. Durch den Einsatz des zwischen der Walzenachse 22 und der Walzenhülse 24 angeordneten Schwingungserregers 21 der Walze 4 ist es möglich, die Gesamtanzahl der Walzen des Farbwerkes 6 im Vergleich zu einem konventionellen Farbwerk, welches um ein gutes Emulgieren zu erreichen, eine vergleichsweise große Anzahl von Walzen benötigt, zu reduzieren und das Farbwerk 6 als ein sogenanntes Kurzfarbwerk auszubilden.

### Bezugszeichen

- 1: Druckmaschine
- 2: Druckformzylinder
- 3: Druckform
- 4: Walze
- 5: Walze
- 6: Farbwerk
- 7: Gummituchzylinder
- 8: Ultraschallquelle
- 9: Kontaktlinie
- 10: Kontaktlinie
- 11: Piezo-Element
- 12: Piezo-Element
- 13: Piezo-Element
- 14: Emulsion
- 15: Zylinderkanal
- 16: Emulsionsstörung
- 17: Ultraschallwelle
- 18: Ultraschallwelle
- 19: Ultraschallwelle
- 20: Umfangsbereich
- 21: Schwingungserreger
- 22: Walzenachse
- 23: Gleitbuchse
- 24: Walzenhülse

## Patentansprüche

1. Verfahren zur Beeinflussung einer aus einer Druckfarbe und einem Feuchtmittel bestehenden Emulsion (14) auf einer Walze (4) in einer Druckmaschine (1), wobei in die auf der Walze (4) befindliche Emulsion (14) Schwingungen eingeleitet werden, die mittels eines Schwingungserregers (8, 21) der Druckmaschine (1) erzeugt werden, der dazu mit einer Ultraschall entsprechenden Frequenz schwingt und wobei die Walze (4) mittels des Schwingungserregers (21) in Schwingungen versetzt wird, welche Axialschwingungen der Walze (4) sind.

2. Verfahren nach Anspruch 1,
wobei die Schwingungen, in welche die Walze (4) versetzt wird, eine Ultraschall entsprechende Frequenz aufweisen.

3. Druckmaschine (1) mit einer eine aus einer Druckfarbe und einem Feuchtmittel bestehenden Emulsion (14) führenden Walze (4) und zur Durchführung des Verfahrens nach Anspruch 1 oder 2,
**dadurch gekennzeichnet,**
**dass** der Walze (4) ein diese in Schwingungen versetzender und mit einer Ultraschall entsprechenden Frequenz schwingender Schwingungserreger (21) zugeordnet ist und
**dass** die Walze (4) aus einer Walzenachse (22) und einer die Emulsion (14) führenden Walzenhülse (24) besteht, welche durch den Schwingungserreger (21) in Längsrichtung der Walzenachse (22) zum Schwingen anregbar auf der Walzenachse (22) gelagert ist.

4. Druckmaschine nach Anspruch 3,
**dadurch gekennzeichnet,**
**dass** der Schwingungserreger (21) in der Walze (4) angeordnet ist.

5. Druckmaschine nach Anspruch 3 oder 4,
**dadurch gekennzeichnet,**
**dass** der Schwingungserreger (21) piezoelektrischer Bauart ist.

6. Druckmaschine nach einem der Ansprüche 3 bis 5,
**dadurch gekennzeichnet,**
**dass** die Walze (4) eine auf einer Druckform (3) abrollende Auftragswalze ist.

7. Druckmaschine nach einem der Ansprüche 3 bis 6,
**dadurch gekennzeichnet,**
**dass** separat von der Walze (4) neben dieser mindestens eine auf die Walze (4) gerichtete Ultraschallquelle (8) angeordnet ist.

8. Druckmaschine nach Anspruch 7,
**dadurch gekennzeichnet,**
**dass** die Ultraschallquelle (8) auf eine Umfangsoberfläche der Walze (4) gerichtet ist.

9. Druckmaschine nach Anspruch 8,
**dadurch gekennzeichnet,**
**dass** die Ultraschallquelle (8) auf einen zwischen zwei Kontaktlinien (8, 9) liegenden Umfangsbereich (20) der Walze (4) gerichtet ist.

10. Druckmaschine nach einem der Ansprüche 7 bis 9,
**dadurch gekennzeichnet,**
**dass** die Ultraschallquelle (8) piezoelektrischer Bauart ist.

## Claims

1. A method of influencing an emulsion (14) consisting of a printing ink and a damping solution on a roll (4) in a printing machine (1), oscillations being introduced into the emulsion (14) on the roll (4) and being produced by means of an oscillation exciting means (8, 21) which belongs to the printing machine (1) and which, for this purpose, oscillates at a frequency corresponding to ultrasound and the roll (4) being set into oscillations by means of the oscillation exciting means (21), the oscillations being axial oscillations of the roll (4).

2. The method as claimed in claim 1,
the oscillations which are introduced into the roll (4) having a frequency corresponding to ultrasound.

3. A printing machine (1) having a roll (4) that carries an emulsion (14) consisting of a printing ink and a damping solution, for implementing the method as claimed
in one of claims 1 or 2,
**characterized in that**
the roll (4) is assigned an oscillation exciting means (21) that sets said roll oscillating and oscillates at a frequency corresponding to ultrasound and **in that** the roll (4) comprises a roll shaft (22) and a roll sleeve (24) which carries the emulsion (14) and which is mounted on the roll shaft (22) such that it can be excited to oscillate in the longitudinal direction of the roll shaft (22) by the oscillation exciting means (21).

4. The printing machine as claimed in claim 3,
**characterized in that**
the oscillation exciting means (21) is arranged in the roll (4).

5. The printing machine as claimed in claim 3 or 4,
**characterized in that**
the oscillating exciting means (21) is of a piezoelectric design.

6. The printing machine as claimed in one of claims 3 to 5,
**characterized in that**
the roll (4) is an applicator roll that rolls on a printing plate (3).

7. The printing machine as claimed in one of claims 3 to 6,
**characterized in that**
at least one ultrasonic source (8) that is aimed at the roll (4) is arranged beside and separately from the roll (4).

8. The printing machine as claimed in claim 7,
**characterized in that**
the ultrasonic source (8) is aimed at a peripheral surface of the roll (4).

9. The printing machine as claimed in claim 8,
**characterized in that**
the ultrasonic source (8) is aimed at a peripheral area (20) of the roll (4) located between two contact lines (8, 9).

10. The printing machine as claimed in one of claims 7 to 9,
**characterized in that**
the ultrasonic source (8) is of a piezoelectric design.

## Revendications

1. Procédé pour influer sur une émulsion (14) formée d'une encre d'impression et d'un agent humidifiant, sur un rouleau (4) dans une machine à imprimer (1), où, dans l'émulsion (14) se trouvant sur le rouleau (4), sont induites des vibrations produites à l'aide d'un générateur de vibration (8,21) de la machine à imprimer (1), qui met en vibration à cette fin, à une fréquence correspondant aux ultrasons, et où le rouleau (4), à l'aide du générateur de vibration (21), est mis en un état vibratoire par des vibrations axiales du rouleau (4).

2. Procédé selon la revendication 1, où les vibrations agissant sur le rouleau (4) présentent une fréquence correspondant à celles des ultrasons.

3. Machine à imprimer (1) avec un rouleau (4), guidant une émulsion (14) formée d'une encre d'impression et d'un agent humidifiant, et pour la mise en oeuvre du procédé selon la revendication 1 ou 2, **caractérisé en ce que**, au rouleau (4), est associé un générateur de vibration (21) assurant une mise en vibration et vibrant a une fréquence correspondant à celle des ultrasons, et **en ce que** le rouleau (4) est formé d'un axe de rouleau (22) et d'une douille de rouleau (24) assurant le guidage de l'émulsion (14), montée sur l'axe de rouleau (22) de façon à pouvoir être mise en vibration, dans la direction longitudinale de l'axe de rouleau (22), par le générateur de vibration (21).

4. Machine à imprimer selon la revendication 3 **caractérisé en ce que** le générateur de vibration (21) est disposé dans le rouleau (4).

5. Machine à imprimer selon la revendication 3 ou 4, **caractérisé en ce que** le générateur de vibration (21) est du type piézo-électrique.

6. Machine à imprimer selon l'une des revendications 3 à 5, **caractérisé en ce que** le rouleau (4) est un rouleau applicateur, roulant sur une forme d'impression (3).

7. Machine à imprimer selon l'une des revendications 3 à 6, **caractérisé en ce qu'**au moins une source d'ultrasong (8), dirigée vers le rouleau (4), est disposée séparément du rouleau (4) et à côté de celui-ci.

8. Machine à imprimer selon la revendication 7, **caractérisé en ce que** la source d'ultrasons (B) est orientée sur une surface périphérique du rouleau (4).

9. Machine à imprimer selon la revendication 8, caractérisé en ce quc la source d'ultrasons (8) est orientée sur une zone périphérique (20), située entre deux lignes de contact (8, 9), du rouleau (4).

10. Machine à imprimer selon l'une des revendications 7 à 9, **caractérisé en ce que** la source d'ultrasons (8) est de type piézo-électrique.
